# EUROPÄISCHE PATENTSCHRIFT

(11) **EP 1 059 373 B1**
(45) Veröffentlichungstag und Bekanntmachung des Hinweises auf die Patenterteilung: **13.11.2002**
(21) Anmeldenummer: 00110588.1
(22) Anmeldetag: 18.05.2000
(51) Int. Cl.: D03C 3/44, D03J 1/00

(54) **Verfahren zur Reinhaltung der Rückzugfedern an einer Fachbildeeinrichtung für Webmaschinen und Fachbildeeinrichtung**
Method for keeping clean the return springs of a shedding mechanism on looms and shedding mechanism
Procédé pour tenir propre les ressorts de rappel d'un dispositif de formation de la foule pour métiers à tisser ainsi que dispositif de formation de la foule

(30) Priorität: 30.05.1999 CH 100999
(43) Veröffentlichungstag der Anmeldung: 13.12.2000
(73) Patentinhaber: AGM Jactex AG, 8212 Neuhausen/Rheinfall (CH)
(72) Erfinder: Feer, Mark, 8400 Winterthur (CH)
(74) Vertreter: Petschner, Goetz

(56) Entgegenhaltungen:
- EP-A- 0 046 728
- EP-A- 0 177 385
- EP-A- 0 596 571
- CH-A- 651 330
- FR-A- 2 487 867
- FR-A- 2 537 167

## Beschreibung

Die vorliegende Erfindung betrifft ein Verfahren zur Reinhaltung der Rückzugfedem an einer Fachbildeeinrichtung für Webmaschinen innerhalb des Betriebes, deren in Litzen geführte Kettfäden zwischen einer Oberfachstellung und einer Unterfachstellung hin- und herbewegt werden, wobei für die jeweilige Rückstellung der Litzen in die Unterfachstellung an jeder Litze eine Zugfeder angreift, die an einem Niederzugboden oder an Niederzugstäben eines Niederzugrahmens befestigt sind.

Wesentliche Fachbildeeinrichtungen sind neben anderen die sogenannten Jacqardmaschinen, bei welcher zwei Platinen über einen gemeinsamen RollenZug am unteren Ende verbunden sind, wobei die Platinen je nach Ansteuerung, beispielsweise über Magnetmittel, mit zwei ständig gegenläufig bewegten Hubmessern koppelbar sind, wodurch der am Rollenzug angehängten Litze und somit dem betreffenden Kettfaden eine gesteuerte Hubbewegung zwischen einer Oberfachstellung und einer Unterfachstellung erteilt wird. Für die jeweilige Rückstellung der Litzen in die Unterfachstellung greifen an jeder Litze eine Zugfeder an, die an einem Niederzugboden oder auch an Niederzugstäben eines Niederzugrahmens befestigt sind.

Ein wesentliches Problem bei solchen Maschinen ist nun bekanntlich der Staubniederschlag und die Flusenbildung an den Rückzugfedern, was schnell zu Störungen führt und lange Stillstandszeiten der betreffenden Maschine für eine Störbehebung erfordert.

Zur Lösung des oben genannten Problems wird bei der aus EP 0 177 385 A bekannten Vorrichtung eine Luftströmung entlang der Rückzugfedern erzeugt.

Aufgabe der vorliegenden Erfindung ist die Schaffung einer weiteren Möglichkeit zur Reinigung der Anordnung innerhalb des Betriebes, um jeden Staubniederschlag und jede Flusenbildung an den Rückzugfedern wirksamer zu verhindern, sodass Stillstandszeiten wegen Störungen praktisch entfallen.

Dies wird erfindungsgemäss zunächst dadurch erreicht, dass zur Verhinderung von Staubniederschlag und Flusenbildung an den Rückzugfedem in diesen ein Luftströmungsdruck erzeugt wird.

Bei einer bevorzugten Ausgestaltung dieses Verfahrens können dann die Zugfedem direkt oder indirekt an einen mit einer Druckluftquelle in Strömungsverbindung stehenden Druckluftkanal am Niederzugrahmen angeschlossen werden.

Weiter kann vorgesehen sein, das zugeführte Druckmedium dauemd mit gleichem Druckniveau anzulegen und/oder es wird, für den Ausgleich von Leckströmungen, eine Drucknachregelung vorgesehen.

Um dieses Verfahren durchführen zu können, betrifft die vorliegende Erfindung weiter eine Fachbildeeinrichtung für Webmaschinen, deren in Litzen geführte Kettfäden zwischen einer Oberfachstellung und einer Unterfachstellung hin- und herbewegbar sind, wobei für die jeweilige Rückstellung der Litzen in die Unterfachstellung an jeder Litze eine Zugfeder angreift, die an einem Niederzugboden oder an Niederzugstäben eines Niederzugrahmens befestigt sind.

Diese Fachbildeeinrichtung bei welcher die Zugfedern direkt oder indirekt mit einem, mit einer Druckluftquelle verbindbaren Druckluftkanal am Niederzugrahmen in Strömungsverbindung stehen zeichnet sich erfindungsgemäss dadurch aus, dass zur Verhinderung von Staubniederschlag und Flusenbildung an den Rückzugfedern in diesen ein Luftströmungsdruck erzeugt wird.

Hierbei kann bevorzugt der Druckluftkanal am Niederzugrahmen obenseitig vom, über Dichtungs- und Federmittel am Niederzugrahmen abgestützten Niederzugboden begrenzt sein, wobei weiter ein höhenverstellbarer Kanalboden eine Druckänderung im Druckluftkanal durch dessen Querschnittsveränderung bewirkt. Weiter können die Zugfedem direkt oder indirekt strömungsdicht mit dem Niederzugboden als Teil des Druckluftkanals verbunden sein oder die Zugfedem indirekt über am Niederzugboden gesicherte rohrförmige Zwischenstücke angeschlossen sein.

Beispielsweise Ausführungsformen des Erfindungsgegenstandes sind nachfolgend anhand der Zeichnung näher erläutert. Es zeigen:
- Fig. 1: eine erste erfindungsgemässe Ausführungsform einer Fachbildeeinrichtung für Webmaschinen, in schematischer, teilweise schaubildartiger ausschnittweisen Darstellung;
- Fig. 2: in kleinerem Massstab in Seitenansicht den als Druckluftkanal ausgebildeten Niederzugrahmen der Anordnung gemäss Fig. 1;
- Fig. 3 bis 5: mögliche direkte Verbindungen von Rückzugfedem mit dem Niederzugboden;
und
- Fig. 6: eine Verbindung der Rückzugfedem indirekt über am Niederzugboden gesicherte rohrförmige Zwischenstücke.

Die Fachbildeeinrichtung für Webmaschinen gemäss Fig. 1 ist hier eine sogenannte Offenfach-Jacquardmaschine, bei welcher zwei Platinen 1 u. 2 über einen gemeinsamen Rollenzug 3 am unteren Ende verbunden sind, wobei die Platinen je nach Ansteuerung, hier über die Magnetmittel 4, mit zwei ständig gegenläufig bewegten Hubmessem 5 u. 6 koppelbar sind, wodurch der am Rollenzug 3 angehängten Litze 7 und somit dem betreffenden Kettfaden 8 eine gesteuerte Hubbewegung zwischen einer Oberfachstellung (linke Seite Fig. 1) und einer Unterfachstellung (rechte Seite) erteilt wird.

Soweit sind solche Fachbildeeinrichtungen für Webmaschinen allgemein bekannt, wobei hier eine Vielzahl anderer Systeme bestehen, um die Litzen mit den Kettfäden zur Fachbildung hinundher zu bewegen.

Gemeinsam ist diesen bekannten Fachbildeeinrichtungen, dass für die jeweilige Rückstellung der Litzen 7 in die Unterfachstellung an jeder Litze eine Zugfeder 9 angreift, die an einem Niederzugboden 10 oder auch an Niederzugstäben eines Niederzugrahmens 11 befestigt sind.

Erfindungswesentlich ist nun, die bekannte, durch Staubniederschlag und Flusenbildung an den Rückzugfedem 9 einem hohen Verschleiss und einer hohen Störanfälligkeit unterliegende mechanische Rückzugsvorrichtung so auszugestalten, dass in den Rückzugfeden ein Luftströmungsdruck erzeugt wird, der jeden Staubniederschlag und jede Flusenbildung an den Rückzugfedern wirksam verhindert.

Hierfür stehen die Zugfedem 9 direkt oder indirekt mit einem, mit einer Druckluftquelle (nicht gezeigt) verbindbaren Druckluftkanal 12 am Niederzugrahmen 11 in Strömungsverbindung zur Erzeugung eines Luftströmungsdruckes in den Rückzugfedem zur Verhinderung von Staubniederschlag und Flusenbildung an diesen.

Wie Fig. 2 mehr im Einzelnen zeigt, kann die Druckluft unterschiedlich am Druckluftkanal 12 angeschlossen sein. Weiter kann das zugeführte Druckmedium dauernd mit gleichem Druckniveau angelegt und/oder, für den Ausgleich von Leckströmungen, eine Drucknachregelung vorgesehen sein (nicht gezeigt). Ferner kann das Druckmedium kontinuierlich oder intermittierend zugeführt werden.

Gemäss Fig. 1 und 2 wird der Druckluftkanal 12 am Niederzugrahmen 11 obenseitig vom, über Dichtungs- und Federmittel 13 am Niederzugrahmen 11 abgestützten Niederzugboden 10 begrenzt. Ferner gestattet ein höhenverstellbarer Kanalboden 14 eine Druckänderung im Druckluftkanal 12 durch dessen Querschnittsveränderung.

Um zu erreichen, dass zur Verhinderung von Staubniederschlag und Flusenbildung an den Rückzugfedem 9 in diesen ein Luftströmungsdruck erzeugt wird, sind die Zugfedern 9 direkt oder indirekt strömungsdicht mit dem Niederzugboden 10 als Teil des Druckluftkanals 12 zu verbinden.

Fig. 3 bis 5 zeigen mögliche direkte Verbindungen von Rückzugfedem 9 mit dem Niederzugboden 10 durch Einschrauben oder Aufspreizen oder Verwendung einer Aufstülpung oder Gegenmutter 15, wobei hier noch weitere Verbindungstechniken denkbar sind.

Gemäss Fig. 6 können aber auch die Rückzugfedem indirekt über am Niederzugboden 10 gesicherte rohrförmige Zwischenstücke 16 angeschlossen werden, etwa durch Aufschraubung, Verklebung u.a. (nicht gezeigt).

Eine solche vorbeschriebene Rückzugsvorrichtung an einer Fachbildeeinrichtung ist praktisch störungs- und verschleissfrei und lässt sich ohne weiteres an allen Arten von Fachbildeeinrichtungen nachrüsten.

## Patentansprüche

1. Verfahren zur Reinhaltung der Rückzugfedern (9) an einer Fachbildeeinrichtung für Webmaschinen innerhalb des Betriebes, deren in Litzen (7) geführte Kettfäden (8) zwischen einer Oberfachstellung und einer Unterfachstellung hin- und herbewegt werden, wobei für die jeweilige Rückstellung der Litzen (7) in die Unterfachstellung an jeder Litze eine Zugfeder (9) angreift, die an einem Niederzugboden (10) oder an Niederzugstäben eines Niederzugrahmens (11) befestigt sind,
**dadurch gekennzeichnet,**
**dass** zur Verhinderung von Staubniederschlag und Flusenbildung an den Rückzugfedern (9) in diesen ein Luftströmungsdruck erzeugt wird.

2. Verfahren nach Anspruch 1, **dadurch gekennzeichnet, dass** die Zugfedern (9) direkt oder indirekt an einen mit einer Druckluftquelle in Strömungsverbindung stehenden Druckluftkanal (12) am Niederzugrahmen (11) angeschlossen werden.

3. Verfahren nach Anspruch 2, **dadurch gekennzeichnet, dass** das zugeführte Druckmedium dauernd mit gleichem Druckniveau angelegt und/oder, für den Ausgleich von Leckströmungen, eine Drucknachregelung vorgesehen wird.

4. Fachbildeeinrichtung für Webmaschinen, deren in Litzen (7) geführte Kettfäden (8) zwischen einer Oberfachstellung und einer Unterfachstellung hin- und herbewegbar sind, wobei für die jeweilige Rückstellung der Litzen (7) in die Unterfachstellung an jeder Litze (7) eine Zugfeder (9) angreift, die an einem Niederzugboden (10) oder an Niederzugstäben eines Niederzugrahmens (11) befestigt sind, wobei die Zugfedern (9) direkt oder indirekt mit einem, mit einer Druckluftquelle verbindbaren Druckluftkanal (12) am Niederzugrahmen (11) in Strömungsverbindung stehen, **dadurch gekennzeichnet,**
**dass** zur Verhinderung von Staubniederschlag und Flusenbildung an den Rückzugfedern in diesen ein Luftströmungsdruck erzeugt wird.

5. Fachbildeeinrichtung nach Anspruch 4, **dadurch gekennzeichnet, dass** der Druckluftkanal (12) am Niederzugrahmen (11) obenseitig vom, über Dichtungs- und Federmittel (13) am Niederzugrahmen (11) abgestützten Niederzugboden (10) begrenzt ist.

6. Fachbildeeinrichtung nach Anspruch 5, **dadurch gekennzeichnet, dass** ein höhenverstellbarer Kanalboden (14) eine Druckänderung im Druckluftkanal (12) durch dessen Querschnittsveränderung bewirkt.

7. Fachbildeeinrichtung nach Anspruch 5, **dadurch gekennzeichnet, dass** die Zugfedern (9) direkt oder indirekt strömungsdicht mit dem Niederzugboden (10) als Teil des Druckluftkanals (12) verbunden sind.

8. Fachbildeeinrichtung nach Anspruch 7, **dadurch gekennzeichnet, dass** die Zugfedern (9) indirekt über am Niederzugboden (10) gesicherte rohrförmige Zwischenstücke (16) angeschlossen sind.

## Claims

1. A method for keeping clean the return springs (9) of a shedding mechanism on looms during operation, whose warp threads (8) guided in healds (7) are reciprocated between an upper shed position and a lower shed position; for resetting the healds (7) into the lower shet position, each heald is exposed to the forte of a tension spring (9) secured to a pull-down floor or to pull-down bars of a pull-down frame; **characterized in that** an air flow pressure is generated in the pull-back springs (9) for preventing dust deposition and lint formation thereon.

2. The method as defined in claim 1, **characterized in that** the tension springs are directly or indirectly coupled witha pressurized air channel which is situated at the pull-down frame and which is in flow communication with a pressurized air source.

3. The method as defined in claim 2, **characterized in that** the supplied pressure medium is applied continuously at the same pressure level and/or a pressure regulation is provided to compensate for leakage flows.

4. A shed-forming apparatus for weaving machines, whose warp threads guided in healds are reciprocated between an upper shed position and a lower shed position; for resetting the healds into the lower shed position, each
heald is exposed to the forte of a tension spring secured to a pull-down floor or to pull-down bars of a pull-down frame; **characterized in that** the tension springs (9) are directly or indirectly coupled with an pressurized air channel (12) which is connectable with an air pressure source and which is arranged at the pull-down frame (11) for generating an air flow pressure in the pull-back springs to prevent dust deposition and lint formation thereon.

5. The shed-forming apparatus as defined in claim 4, **characterized in that** the pressurized air channel (12) is, at the top, bounded by the pull-down floor (10) supported an the pull-down frame (11) via sealing and spring means (13).

6. The shed-forming apparatus as defined in claim 5, **characterized in that** a height-adjustable channel bottom (14) effects a pressure change in the pressurized air channel (12) by means of a change in the cross section thereof.

7. The shed-forming apparatus as defined in claim 5, **characterized in that** the tension springs (9) are directly or indirectly connected in a flow tight manner with the pull-down floor (10) as part of the pressurized air channel (12).

8. The shed-forming apparatus as defined in claim 7, **characterized in that** the tension springs (9) are coupled by means of tubular intermediate components (16) secured to the pull-down floor (10).

## Revendications

1. Procédé pour tenir propre les ressorts de rappel (9) d'un dispositif de formation de la foule pour des métiers à tisser à l'intérieur de l'usine, dont les fils de chaîne (8) guidés dans des lisses (7) sont déplacés selon un mouvement alternatif entre une position de foule haute et une position de foule basse, où pour le rappel respectif des lisses (7) dans la position de foule basse s'applique à chaque lisse un ressort de traction (9), qui sont fixés à un fond d'abaissement (10) ou à des tiges d'abaissement d'un cadre d'abaissement (11), **caractérisé en ce que**, pour empêcher un dépôt de poussière et une formation de duvet aux ressorts de rappel (9), il est produit dans ceux-ci une pression d'écoulement d'air.

2. Procédé selon la revendication 1, **caractérisé en ce que** les ressorts de traction (9) sont raccordés directement ou indirectement à un canal d'air comprimé (12), en liaison d'écoulement avec une source d'air comprimé, au cadre d'abaissement (11).

3. Procédé selon la revendication 2, **caractérisé en ce que** le milieu de pression amené est appliqué en permanence à un même niveau de pression et/ou qu'il est prévu pour la compensation d'écoulements de fuite un re-réglage de pression.

4. Dispositif de formation de foule pour des métiers à tisser, dont les fils de chaîne (8) guidés dans des lisses (7) sont déplaçables selon un mouvement alternatif entre une position de foule haute et une position de foule basse, où pour le rappel respectif des lisses (7) en position de foule basse s'applique à chaque lisse (7) un ressort de traction (9), qui sont fixés à un fond d'abaissement (10) ou à des tiges d'abaissement d'un cadre d'abaissement (11), où les ressorts de traction (9) sont en liaison d'écoulement directement ou indirectement avec un canal d'air comprimé (12) au cadre d'abaissement (11) pouvant être relié à une source d'air comprimé, **caractérisé en ce que**, pour éviter un dépôt de poussière et une formation de duvet aux ressorts de rappel, il est produit dans ceux-ci une pression d'écoulement d'air.

5. Dispositif de formation de foule selon la revendication 4, **caractérisé en ce que** le canal d'air comprimé (12) au cadre d'abaissement (11) est limité au côté supérieur par le fond d'abaissement (10) prenant appui par des moyens d'étanchéité et de ressort (13) au cadre d'abaissement (11).

6. Dispositif de formation de foule selon la revendication 5, **caractérisé en ce qu'**un fond de canal (14) ajustable en hauteur provoque une modification de la pression dans le canal d'air comprimé (12) par la modification de la section transversale de celui-ci.

7. Dispositif de formation de foule selon la revendication 5, **caractérisé en ce que** les ressorts de traction (9) sont reliés directement ou indirectement, d'une manière étanche à l'écoulement, au fond d'abaissement (10) en tant que partie du canal d'air comprimé (12).

8. Dispositif de formation de foule selon la revendication 7, **caractérisé en ce que** les ressorts de traction (9) sont raccordés indirectement par des pièces intermédiaires tubulaires (16) retenues au fond d'abaissement (10).
